# EUROPÄISCHE PATENTSCHRIFT

(11) **EP 0 722 777 B1**
(45) Veröffentlichungstag und Bekanntmachung des Hinweises auf die Patenterteilung: **31.05.2000**
(21) Anmeldenummer: 95810783.1
(22) Anmeldetag: 11.12.1995
(51) Int. Cl.: B03B 9/04

(54) **Verfahren zum Aufbereiten von Schlacke aus Müllverbrennungsanlagen**
Method for processing slag from waste incineration plants
Procédé de traitement de scories provenant d'installations d'incinération de déchets

(30) Priorität: 21.01.1995 DE 19501830; 09.03.1995 DE 19508293
(43) Veröffentlichungstag der Anmeldung: 24.07.1996
(73) Patentinhaber: ASEA BROWN BOVERI AG, 5400 Baden (CH)
(72) Erfinder: Bürgin, Markus, CH-5415 Rieden (CH); Carcer, Bruno, CH-5000 Aarau (CH); Edlinger, Alfred, CH-8048 Zürich (CH); Martelli, Jean-Marc, CH-8600 Dübendorf (CH)

(56) Entgegenhaltungen:
- EP-A- 0 437 679
- EP-A- 0 515 792
- WO-A-89/12609

## Beschreibung

### TECHNISCHES GEBIET

Die Erfindung bezieht sich auf ein Verfahren zum Aufbereiten von Schlacke aus Müllverbrennungsanlagen, bei welchem die Rohschlacke nach Passieren des Feuerungsrostes direkt und ohne vorheriges Abschrecken in einem Wasserbad in mindestens zwei Fraktionen getrennt wird, und diese beiden Fraktionen getrennt weiterbehandelt werden, wobei die Grobfraktion einem Nassentschlacker zugeführt wird.

Ein derartiges Aufbereitungsverfahren ist beispielsweise aus der EP-0 437 679 B1 bekannt.

### TECHNOLOGISCHER HINTERGRUND UND STAND DER TECHNIK

Bei der Verbrennung von Siedlungsabfällen fallen etwa 250 kg Schlacke pro Tonne Müll als Reststoff an. Die anfallende Schlacke weist direkt nach dem Ofen Gehalte an Schadstoffen auf, welche ihre weitere Verwendung, z.B. als Baustoff, verhindern. Die Ablagerung der Schlacke in Deponien führt zu einer Gefährdung der Umwelt, wenn nicht besondere Vorkehrungen getroffen werden, z.B. das Auffangen des Sickerwassers.

Normalerweise wird die Schlacke unmittelbar nach dem Ofenaustritt in einem Nassentschlacker abgeschreckt. Ohne zusätzliches Waschen der Schlacke lässt sich dabei eine Absenkung des Schwermetallgehalts in der Schlacke nicht erzielen, und es es verbleiben erhebliche Anteile von Giftstoffen in der Schlacke.

Aus der EP-0 437 679 ist ein Verfahren zum Behandeln von Rückständen einer Abfallverbrennungsanlage bekannt, bei welchem die Rohschlacke nach Passieren des Feuerungsrostes in zwei Fraktionen getrennt wird. Dabei wird die Rostschlacke, Kesselasche und der Rostdurchfall in zwei Fraktionen getrennt. Die Fraktion mit Bestandteilen, deren Durchmesser kleiner als 100 bis 300 mm ist, wird in einem separaten Schmelzofen geschmolzen, die grösseren Bestandteile der Rost- und Kesselasche werden in einen Nassentschlacker eingeleitet.

Diese vergleichsweise grobe Klassierung führt letzten Endes dazu, dass dem Schmelzofen Bestandteile zugeführt werden, die eigentlich eine derartige Sonderbehandlung nicht benötigen.

In der EP-Patentschrift 0 372 039 wird nun erstmals ein Weg zur Aufbereitung von Schlacke aus Kehricht- und Abfallverbrennungsöfen aufgezeigt, wobei die Schlacke nach dem Ofen direkt und ohne vorherige Abschreckung in einem Wasserbad der Grobreinigung (Entfernen unverbrannten Grobgutes und magnetischer Teile) zugeführt wird. Danach wird die grob gereinigte Schlacke in mindestens zwei Fraktionen getrennt und einer Fraktion alle Partikel, welche kleiner als 2 mm sind, zugewiesen.

Diesem bekannten Verfahren liegt die Erkenntnis zugrunde, dass die Feinfraktion den grössten Teil der ursprünglich in der Schlacke beim Schlackenaustritt enthaltenen Schadstoffe enthält. Sie wird einer Sonderbehandlung zugeführt. Die Grobfraktion hingegen ist für die direkte Verwendung als Baustoff oder zur Ablagerung in Deponien geeignet.

Bei der technischen Realisierung des Verfahrens nach der EP-Patentschrift 0 372 039 bereitet es nun gewisse technische Schwierigkeiten, einerseits den Feinanteil 0...2 mm abzutrennen - herkömmliche Siebförderer oder andere Klassiereinrichtungen neigen zur Verstopfung, andererseits muss der Luftabschluss gegen den Verbrennungsraum hin gewährleistet sein, und auch die Kühlung der Grobfraktion ist problematisch.

### KURZE DARSTELLUNG DER ERFINDUNG

Der Erfindung, wie sie in den Patentansprüchen gekennzeichnet ist, liegt die Aufgabe zugrunde, ein Verfahren der eingangs genannten Gattung anzugeben, das die einfache Abtrennung des Feinanteils ermöglicht, ein Luftabschluss gegenüber dem Verbrennungsraum und die Abkühlung der zweiten Fraktion mit einfachen Mitteln erzielt werden kann.

Der Erfindung liegt dabei die Idee zugrunde, den mit Schadstoffen belasteten Feinanteil auf "trockenem" Wege abzutrennen, und den schadstoffarmen Grobanteil "nass" weiterzubearbeiten. Diese Vorgehensweise - man könnte sie stichwortartig mit "Halbtrocken-Entschlackung" bezeichnen - bietet in Kombination mit der zweistufigen Gewinnung des Feinanteils 0...2 mm zahlreiche Vorteile:
- einfache Abtrennung des Feinanteils mit herkömmlichen Klassiereinrichtungen
- einfach durchzuführender Luftabschluss gegenüber dem Verbrennungsraum, und zwar für beide Partikelströme, wobei insbesondere die Nassentschlackung der Grobfraktion um 30 mm mit bewährter Technologie durchgeführt werden kann
Die Erfindung und weitere mit ihr erzielbare Vorteile werden nachstehend anhand eines Ausführungsbeispiels näher erläutert.

### KURZE BESCHREIBUNG DER ZEICHNUNG

In der Zeichnung ist ein Ausführungsbeispiel der Erfindung schematisch dargestellt; dabei zeigt
- Fig. 1: eine aus einzelnen Baugruppen zusammengestellten Anlage zum Aufbereiten von Schlacke aus Müllverbrennungsanlagen;
- Fig.2: einen vereinfachten Längsschnitt durch einen Teil einer Müllverbrennungsanlage;
- Fig.3: einen mehr ins Detail gegehenden Schnitt durch die erste Siebstufe der Anlage gemäss Fig.2.

### WEGE ZUR AUSFÜHRUNG DER ERFINDUNG

In einem Verbrennungsofen 1 wird Müll verbrannt. Die dabei entstehenden Rauchgase und mitgerissene Partikel (Flugasche als Kesselasche und Filterasche) werden in bekannter Weise in einer Abscheide- und Filterstufe 2 aufbereitet, wie es beispielsweise in der EP-0 437 679 B1 beschrieben und dargestellt ist. Die Rostasche gelangt unmittelbar vom Ofenrost in eine erste Siebstufe 3. Diese ist vorzugsweise als Siebförderrost ausgebildet. Derartige Einrichtungen sind bekannt und werden neben anderen Einsatzgebieten auch in Kehrrichtverbrennungsanlagen zum Aussieben des Feinanteils eingesetzt (vgl. Prospekt "Jost Siebförderroste" der Firma Jost AG Maschinenfabrik, CH-3627 Heimberg, FOT 1.92 - 3000, undatiert). In dieser ersten Siebstufe erfolgt die Auftrennung der Rohschlacke in eine Feinfraktion mit Partikeldurchmessern kleiner 25...35 mm und eine entsprechende Grobfraktion. Die Grobfraktion gelangt als Siebüberlauf in einen Nassentschlacker 4 bekannter Bauart. Dieser stellt gleichzeitig den Luftabschluss auf der Grobfraktionseite gegenüber dem Ofeninneren sicher. Die Feinfraktion kleiner 25...35 mm wird einer zweiten Siebstufe, z.B einem Spannwellensieb oder vorzugsweise einem Schwingsieb ebenfalls bekannter Bauart, zugeführt. Optional kann der zweiten Siebstufe 5 auch der Rostdurchfall aus dem Verbrennungsofen 1 zugeführt werden, was in der Figur durch eine strichliert gezeichnete Linie symbolisiert ist. Der Siebdurchfall der zweiten Siebstufe 5 mit Partikeln von 0...2 mm wird sonderbehandelt, z.B. in einem Schmelzofen 7 eingeschmolzen. Der Siebüberlauf der zweiten Siebstufe 5 wird in einer Mahlstufe 6 mechanisch zerkleinert, z.B. in einer Kugelmühle. Im Beispielsfall wird anschliessend das gemahlene Gut in einer dritten (optionalen) Siebstufe 8, z.B. einem Stabsieb, wiederum in zwei Fraktionen getrennt, nämlich eine Feinfraktion mit Partikelgrösse 0...2 mm und eine Grobfraktion grösser 2 mm. Die Feinfraktion - sie enthält im Vergleich zur Feinfraktion 0... 2 mm der zweiten Siebstufe 5 weniger Schadstoffe - wird ebenfalls dem Schmelzofen 7 zugeführt, die Grobfraktion - sie besteht im wesentlichen nur noch aus Inertstoffen - kann deponiert werden. Unter Umständen kann zwischen der Mahlstufe 6 und der dritten Siebstufe 8 eine Sortierstufe 9 zwischengeschaltet sein, um hier schon Metallteile, vorzugsweise getrennt nach Eisen- und Nichteisenmetallen, und andere Inertstoffe auszusondern.

Der Transport des noch sehr heissen Siebdurchfalls der ersten Siebstufe 3 zur zweiten Siebstufe 5 erfolgt normalerweise durch an sich bekannte Fördereinrichtungen. Vorzugsweise sieht hier eine Weiterbildung der Erfindung vor, ein Austragsorgan, vorzugsweise einen Schneckenförderer 10, vorzusehen, das Kühlund Lufabschlussfunktionen auf sich vereinigt. Dieser Schneckenförderer 10 dient gleichzeitig als Luftabschlussorgan auf der Feinanteilseite der ersten Siebstufe 3 gegenüber dem Verbrennungsofen 1 und wirkt aber auch als Kühlapparat für die Aschenkühlung, weil bei einem Schneckenförderer bauartbeding das zu fürdernde Gut grossflächig mit den Förderschnecken in Berührung kommt und letztere einfach gekühlt werden können. Sollte sich der Schneckenförderer 10 in seiner Funktion als Luftabschlussorgan als zu wenig effizient erweisen, kann diesem eine Doppelpendelklappe 11, in der Literatur auch mit zweiflügeliger Absperrklappe bezeichnet, nachgeschaltet werden.

Wie aus Fig.2 und 3 hervorgeht, lässt sich das beschriebene "Halbtrockenverfahren" ohne grossen Aufwand in eine Müllverbrennungsanlage integrieren. In diesen beiden Figuren sind dabei nur die Komponenten dargestellt, welche den Kern der Erfindung betreffen, nämlich Abtrennen der ersten Fraktion mit einer Partikelgrösse um 30 mm in der ersten Siebstufe und Nassentschlackung des Siebüberlaufs dieser Siebstufe.

Ausgebrannte Schlacke 12 (grob/fein) fällt am Ende des Rostes 13 in einen Schlackenschacht 14, dessen Wände so weit nach unten gezogen sind, dass sie in den Nassentschlacker 4 hineintauchen. In der Seitenwand des Schlackenschachtes ist eine Umlenkklappe 15 schwenkbar angeordnet. Im Regelfall ist diese Umlenkklappe 15 aus ihrer senkrechten Position ausgeschwenkt und verschliesst den direkten Zugang zum Nassentschlacker 4. Ausgebrannte Schlacke wird dann direkt der ersten Siebstufe 3 zugeführt, die vorzugsweise als Siebförderrost ausgebildet ist. Der Siebüberlauf der ersten Siebstufe 3 gelangt direkt in den Nassentschlacker 4 unterhalb der Siebstufe 3. Die Anordnung ist dabei so getroffen, dass der Siebüberlauf in einen Schacht 16 fällt, dessen Wände 17, 18 so weit nach unten gezogen sind, dass sie unterhalb des Wasserniveaus 19 enden. Auf diese Weise wird der Luftabschluss gegenüber dem Schlackenschacht 14 und damit dem Ofeninneren erreicht.

Der Siebdurchfall wird in einem oder mehreren Trichtern 20, 21 unter der ersten Siebstufe 3 aufgefangen und über geeignete Austragvorrichtungen 10, z.B. Schneckenförderern oder Trogkettenförderern, separat und trocken ausgetragen und wird wie im Zusammenhang mit Fig.1 beschrieben weiterbehandelt. Im Störder ersten Siebstufe 3 kann die Umlenkklappe 15 vertikal gestellt werden (strichliert in Fig.3 eingezeichnet), so dass die gesamte Schlacke konventionell (nass) ausgetragen werden kann.

### BEZEICHNUNGSLISTE

- 1: Verbrennungsofen
- 2: Abscheide- und Filterstufe
- 3: erste Siebstufe
- 4: Nassentschlacker
- 5: zweite Siebstufe
- 6: Mahlstufe
- 7: Schmelzofen
- 8: dritte Siebstufe
- 9: optionale Sortierstufe
- 10: Schenckenförderer
- 11: Doppelpendelklappe
- 12: ausgebrannte Schlacke
- 13: Rost
- 14: Schlackenschacht
- 15: Umlenkklappe
- 16: Schacht
- 17,18: Wände von 16
- 19: Wasserniveau in 4
- 20,21: Auffangtrichter

## Patentansprüche

1. Verfahren zum Aufbereiten von Schlacke aus Müllverbrennungsanlagen, bei welchem die Rohschlacke nach Passieren des Feuerungsrostes direkt und ohne vorheriges Abschrecken in einem Wasserbad in mindestens zwei Fraktionen getrennt wird, und diese beiden Fraktionen getrennt weiterbehandelt werden, wobei die Grobfraktion einem Nassentschlacker (4) zugeführt wird, dadurch gekennzeichnet, dass die erste Fraktion mit einer Partikelgrösse bis 80 mm, vorzugsweise bis etwa 32 mm, in einer ersten Siebstufe (3) abgetrennt und der Siebüberlauf der ersten Siebstufe (3) der Nassentschlackung zugeführt, dass der Siebdurchfall und gegebenenfalls der Rostdurchfall des Feuerungsrostes einer zweiten Siebstufe (5) zugeführt wird zwecks Abtrennung des Feinanteils 0...2 mm, dass der Siebüberlauf der zweiten Siebstufe gegebenenfalls nach Aussortieren von metallischen und Inertstoffen mechanisch zerkleinert wird, und der Siebdurchfall der zweiten Siebstufe (5) einer Sonderbehandlung, z.B. einem Schmelzofen (7) zugeführt wird.

2. Verfahren nach ANspruch 1, dadurch gekennzeichnet, dass der Siebüberlauf der zweiten Siebstufe nach mechanischer Zerkleinerung einer dritten Siebstufe (8) zugeführt wird, und der Feinanteil 0...2 mmm dieser dritten Siebstufe gleichfalls einer Sonderbehandlung zugeführt wird, vorzugsweise zusammen mit dem in der zweiten Siebstuffe (5) gewonnen Siebdurchfall sonderbehandlet wird.

3. Verfahren nach Anspruch 1 oder 2, dadurch gekennzeichnet, dass die erste Siebstufe (3) in den Feuerungsrost des Verbrennungsofens (1) integriert ist oder sich unmittelbar an diesen anschliesst.

4. Verfahren nach Anspruch 3, dadurch gekennzeichnet, dass als erste Siebstufe (3) ein Siebförderrost und/oder als zweite Siebstufe (5) ein Schwingsieb verwendet wird.

5. Verfahren nach Anspruch 3 oder 4, dadurch gekennzeichnet, dass der Siebüberlauf der ersten Siebstufe (3) unmittelbar dem Nassententschlacker (4) zugeführt wird.

6. Verfahren nach einem der Ansprüche 1 bis 5, dadurch gekennzeichnet, dass der Transport des Siebdurchfalls der ersten Siebstufe (3) zur zweiten Siebstufe (5) mittels eines Austragsorgans (10) erfolgt, welches gleichzeitig als Luftabschlussorgan wirkt.

7. Verfahren nach Anspruch 6, dadurch gekennzeichnet, dass im Austragsorgang (10) gleichzeitig eine Kühklung des auszutragenden Gutes erfolgt.

8. Verfahren nach Anspruch 6 oder 7, dadurch gekennzeichnet, dass der Luftabschluss zusätzlich mittels einer Doppelpendelklappenanordnung (12) bewerkstelligt wird, welche dem Austragsorgan (10) nachgeschaltet ist.

9. Verfahren nach einem der Ansprüche 2 bis 8, dadurch gekennzeichnet, dass zwischen der zweiten (5) und dritten Siebstufe (8) eine Sortierstufe (9) eingeschaltet ist, um Metalle, vorzugsweise getrennt nach Eisenmetallen und Nichteisenmetallen, und andere Inertstoffe zu entfernen.

## Claims

1. Method for processing slag from waste incineration plants, in which the raw slag, after passing over the firing grate, is separated into at least two fractions in a water bath, directly and without previous quenching, and these two fractions are further treated separately, the coarse fraction being fed to a wet-slag remover (4), characterized in that the first fraction, with a particle size up to 80 mm, preferably up to about 32 mm, is separated in a first screening stage (3), and the screen overflow from the first screening stage (3) is fed to the wet-slag removal means, in that the screen through fraction and, if appropriate, the grate through fraction from the firing grate are fed to a second screening stage (5) for the purpose of separating the fine component 0...2 mm, in that the screen overflow from the second screening stage, if appropriate following the screening out of metallic and inert substances, is comminuted mechanically and the screen through fraction from the second screening stage (5) is fed to a special treatment means, for example a smelting furnace (7).

2. Method according to Claim 1, characterized in that the screen overflow from the second screening stage, after mechanical comminution, is fed to a third screening stage (8), and the fine component 0...2 mm from this third screening stage is likewise fed to a special treatment means, preferably being specially treated together with the screen through fraction obtained in the second screening stage (5).

3. Method according to Claim 1 or 2, characterized in that the first screening stage (3) is integrated into the firing grate of the incineration furnace (1) or directly follows it.

4. Method according to Claim 3, characterized in that a mesh screen conveyor is used as the first screening stage (3) and/or a vibrating screen is used as the second screening stage (5).

5. Method according to Claim 3 or 4, characterized in that the screen overflow from the first screening stage (3) is fed directly to the wet-slag remover (4).

6. Method according to one of Claims 1 to 5, characterized in that the screen through fraction from the first screening stage (3) is transported to the second screening stage (5) by means of a discharge unit (10), which at the same time acts as an air exclusion unit.

7. Method according to Claim 6, characterized in that cooling of the material to be discharged is carried out at the same time in the discharge unit (10) .

8. Method according to Claim 6 or 7, characterized in that the air exclusion is additionally brought about by means of a double swinging flap arrangement (12), which is connected downstream of the discharge unit (10) .

9. Method according to one of Claims 2 to 8, characterized in that a sorting stage (9) is connected in between the second (5) and third (8) screening stages, in order to remove metals, preferably separated into ferrous metals and non-ferrous metals, and other inert materials.

## Revendications

1. Procédé de traitement de mâchefers provenant d'installations d'incinération d'ordures . ménagères, dans lequel les mâchefers bruts sont séparés en au moins deux fractions, directement et sans refroidissement brusque préalable dans un bain d'eau, après leur passage par la grille de chauffe et ces deux fractions sont ensuite traitées séparément, la fraction de particules grosses étant amenée dans un décrasseur par voie humide (4), caractérisé en ce que la première fraction ayant une taille de particules jusqu'à 80 mm, de préférence jusqu'à environ 32 mm, est séparée dans une première phase de tamisage (3) et le refus de tamisage de la première phase de tamisage (3) est amené au décrasseur par voie humide, en ce que le passé de tamisage et, le cas échéant, le passé de grille de la grille de combustion sont amenés à une deuxième phase de tamisage (5) en vue d'une séparation des particules fines de 0 à 2 mm, en ce que le refus de tamisage de la deuxième phase de tamisage est le cas échéant fragmenté mécaniquement, après tri des substances métalliques et inertes, et le passé de la deuxième phase de tamisage (5) est amené à un traitement spécial, par exemple dans un four de fusion (7).

2. Procédé suivant la revendication 1, caractérisé en ce que le refus de tamisage de la deuxième phase de tamisage est amené, après fragmentation mécanique, à une troisième phase de tamisage (8), et les particules fines de 0 à 2 mm de cette troisième phase de tamisage sont amenées également à un traitement spécial, et sont de préférence traitées spécialement avec le passé extrait dans la deuxième phase de tamisage (5).

3. Procédé suivant la revendication 1 ou 2, caractérisé en ce que la première phase de tamisage (3) est intégrée dans la grille de chauffe de l'incinérateur (1) ou la suit directement.

4. Procédé suivant la revendication 3, caractérisé en ce qu'on utilise comme première phase de tamisage (3) une grille mobile à tamis et/ou comme deuxième phase de tamisage (5) un tamis vibrant.

5. Procédé suivant la revendication 3 ou 4, caractérisé en ce que le refus de tamisage de la première phase de tamisage (3) est directement amené au décrasseur par voie humide (4).

6. Procédé suivant l'une des revendications 1 à 5, caractérisé en ce que le transport du passé de la première phase de tamisage (3) à la deuxième phase de tamisage (5) s'effectue au moyen d'un organe d'évacuation (10) qui fait en même temps office d'organe d'étanchéité à l'air.

7. Procédé suivant la revendication 6, caractérisé en ce qu'un refroidissement du produit à évacuer s'effectue en même temps dans l'organe d'évacuation (10).

8. Procédé suivant la revendication 6 ou 7, caractérisé en ce que l'étanchéité à l'air est réalisée en plus au moyen d'une disposition d'un double clapet oscillant (12) qui est monté en aval de l'organe d'évacuation (10).

9. Procédé suivant l'une des revendications 2 à 8, caractérisé en ce qu'une phase de tri (9) est intercalée entre la deuxième (5) et la troisième (8) phase de tamisage pour éliminer des métaux, de préférence séparés en métaux ferreux et métaux non-ferreux, et d'autres substances inertes.
